# EUROPÄISCHE PATENTSCHRIFT

(11) **EP 2 278 228 B1**
(45) Veröffentlichungstag und Bekanntmachung des Hinweises auf die Patenterteilung: **01.03.2017**
(21) Anmeldenummer: 10169539.3
(22) Anmeldetag: 14.07.2010
(51) Int. Cl.: F24C 15/00

(54) **Backofen mit einer Beleuchtungseinrichtung für den Behandlungsraum des Backofens**
Baking oven having an illumination device for the cavity of the Baking oven
Four avec unn dispositif d'éclairage pour l'espace de cuisson du four

(30) Priorität: 22.07.2009 DE 102009027912
(43) Veröffentlichungstag der Anmeldung: 26.01.2011
(73) Patentinhaber: BSH Hausgeräte GmbH, 81739 München (DE)
(72) Erfinder: Herbolsheimer, Jochen, 83308, Trostberg (DE); Kellermann, Peter, 84489, Burghausen (DE); Lohr, Markus-Günter, 83313, Siegsdorf (DE); Mallinger, Peter, 83301, Traunreut (DE)

(56) Entgegenhaltungen:
- EP-A1- 0 913 646
- EP-A2- 0 976 986
- WO-A1-2007/031503
- DE-U1- 29 718 343

## Beschreibung

Die Erfindung bezieht sich auf einen Backofen aufweisend ein Ofengehäuse, eine Ofenmuffel sowie eine Beleuchtungseinrichtung für den Behandlungsraum des Backofens mit mindestens einer außerhalb des Behandlungsraums angeordneten, jedoch lichtemittierend dem Behandlungsraum zugeordneten, thermisch hochbelasteten Leuchtquelle.

Bei einer bekannten Beleuchtungseinrichtung für einen Backofen (DE 10 2005 044 347 A1) ist zwischen der Begrenzungswand des Behandlungsraums (Garraum) und der mindestens einen Lichtquelle ein Isoliermaterial angeordnet, durch welches eine für die Lichtquelle z. B. eine Glühbirne schädliche Wärmestrahlung oder Wärmeleitung von innen nach außen durch die im Behandlungsraum betriebsmäßig herrschende Hochtemperatur vermindert werden soll. Als Isoliermaterial wird ein transparentes oder transluzentes poröses Material wie ein Silikat-Aerogel vorgeschlagen. DE-U-29718343 offenbart ein Gargerät mit einer kühlmediumumströmten Lichtquelle.

Die EP 0 913 646 A1 zeigt ein Gargerät mit einer Ofenmuffel, in deren Wand zur Ausleuchtung eine Backofenleuchte mit einer Lampenfassung und einer darin gehalterten Lampe mit einem Sockel angeordnet ist, und mit einem oberhalb der Ofenmuffel zwischen einer Ausblasöffnung eines Kühlgehäuses und einer ins Freie mündenden Luftaustrittsöffnung angeordneten Gebläseschacht. Die EP 0 913 646 A1 offenbart einen Backofen gemäß dem Oberbegriff des Anspruchs 1.

Die DE 297 18 343 U1 offenbart eine Beleuchtungsvorrichtung für einen Herd, welcher mit einem Gebläse für Kühl- oder Umluft und einer den Garraum wenigstens teilumgebenden Kühlluftkammer ausgerüstet ist. Die Beleuchtungsvorrichtung weist ein Leuchtengehäuse mit einer Fassung für eine Lampe auf. Der von dem Leuchtengehäuse gebildete Raum ist zum Garraum hin von einer lichtdurchlässigen Abdeckung verschlossen.

Der vorliegenden Erfindung liegt die Aufgabe zugrunde, eine Beleuchtungseinrichtung der eingangs genannten Art so auszugestalten, dass mit oder auch ohne Wärmedämmung von innen nach außen und ohne aufwendige konstruktive Maßnahmen bei allen denkbaren Leuchtquellen die jeweils zulässige maximale Betriebstemperatur im Bereich der Leuchtquelle nicht überschritten wird.

Diese Aufgabe wird erfindungsgemäß durch einen Backofen nach Anspruch 1 gelöst.

Das Kühlmedium kann bestehen aus einer den Behandlungsraum und dessen Wärmedämmschicht umströmenden z. B. mittels Kühlgebläse erzwungenen Kühlluftströmung oder aber aus einem außerhalb des Behandlungsraums befindlichen Kühlkörper z. B. in Gestalt des den Behandlungsraum umziehenden äußeren metallischen Ofengehäuses mit gut wärmeleitenden und damit wärmeabführenden Eigenschaften.

Durch die erfindungsgemäße Maßnahme wird insbesondere die bedenkenlose Verwendung aller denkbaren Leuchtquellen, auch solcher mit höchster thermischer Emission, sichergestellt, indem die von der Leuchtquelle ausgehende und/oder auf die vom Behandlungsraum herkommende Wärmeenergie in vergleichsweise kühle Zonen außerhalb des Behandlungsraumes abgeführt wird.

Dabei besteht das Kühlmedium aus einem gut wärmeleitenden Kühlkörper. Auf diese Weise wird das große und großteils aus gut wärmeleitendem Material bestehende Kühlpotential für die Abführung der Betriebswärme der mindestens einen Leuchtquelle genützt, das sich mit Abstand außerhalb des Behandlungsraumes (Garraumes) befindet. Hierbei findet Verwendung ein großmassiger Kühlkörper, der gebildet ist durch eine die den Behandlungsraum umgebende Ofenmuffel mit Abstand überziehende metallische Wandung des Ofengehäuses und/oder durch einen sonstigen Teil des die Ofenmuffel umgebenden Backofens. Die Wärmeabführung erfolgt dabei überwiegend durch Wärmeleitung, indem die Wandung ein metallisches, den Abstand zwischen Wandung und Leuchtquelle überbrückendes Verbindungselement aufweist, das mit dem Träger der Leuchtquelle verbunden ist oder selbst Träger der Leuchtquelle ist.

Wie schon erwähnt, kann, z. B. in Kombination mit einem vorgenannten Kühlkörper, vorgesehen sein, dass als Kühlmedium eine die Ofenmuffel in einem Kühlluftkanal umströmende Kühlluftströmung dient. Insbesondere bei Backöfen mit einer Betriebsart für die pyrolytische Selbstreinigung ist eine erzwungene Belüftung des Backofens und seiner z. B. an Küchenmöbel angrenzenden Peripherie mittels Kühlgebläse vorgesehen, die erfindungsgemäß zur Abführung der eigenen Betriebswärme und/oder der induzierten Wärmeenergie vom Garraum her verwendet wird. Hierbei ist es vorteilhaft, wenn die Leuchtquelle in einem Leuchtengehäuse platziert ist, das zumindest teilweise in einen die Ofenmuffel umziehenden Kühlluftkanal ragt und damit der vollen Kühlluftströmung ausgesetzt ist.

Der in den Kühlluftkanal hineinragende Teil kann hierbei vorteilhaft filigran ausgebildet bzw. mit Strömungsöffnungen versehen sein, womit sich der Kühlluftströmung eine möglichst große Oberfläche des zu kühlenden Teils darbietet.

In kombinatorischem Zusammenhang mit einer direkten Abführung der internen Betriebswärme der mindestens einen Leuchtquelle ist es vorteilhaft, wenn das Leuchtengehäuse zwischen der Leuchtquelle und der dem Behandlungsraum zugewandten Leuchtenöffnung ein transparentes oder transluzentes Wärmeisoliermaterial z. B. aus Kieselsäure, vorzugsweise eine Schüttung aus Silikat-Aerogel besitzt.

Die Erfindung ist anhand von in der Zeichnung dargestellten Ausführungsbeispielen nachstehend erläutert.

Es zeigt:
Figur 1 die perspektivische Darstellung einer einen Behandlungsraum für zu garendes Gargut umschließenden Ofenmuffel eines nicht weiter dargestellten Backofens,
Figur 2 bis 5 verschiedene Ausgestaltungen der Erfindung bzgl. der kühltechnischen Ankopplung einer Leuchtquelle mit Leuchtengehäuse an ein Kühlmedium, wobei die Figuren 2 und 3 nicht von der Erfindung umfasst sind, jedoch zur Erläuterung der Figuren 4 bis 5 dienen.

Die in Figur 1 gezeigte quaderförmige Ofenmuffel 1 eines nicht weiter dargestellten Backofens bildet einen Behandlungsraum 2, dessen Frontseite mit einem Muffelflansch 3 durch eine Ofentür verschließbar ist und in dem wie üblich mehrere Einschubebenen für Gargut tragende Gargutträger vorgesehen sind. Zur Ausleuchtung des Behandlungsraumes 2 dient eine Beleuchtungseinrichtung, die beim Ausführungsbeispiel aus mehreren Leuchtmitteln 4 besteht, angeordnet an den beiden gegenüberliegenden Seitenwänden 5 und an der oberen Wand 6 der Ofenmuffel 1.

In den Figuren 2 bis 5 ist eines dieser Leuchtmittel 4 als Einzelheit dargestellt. Die Wand 5 der Ofenmuffel 1 ist hinterlegt mit einer Wärmedämmschicht 6. Mit Abstand von dieser Wärmedämmschicht 6 angeordnet ist die metallische Wandung 7 eines die Offenmuffel 1 umgebenden Ofengehäuses. Zwischen dieser Wandung 7 und der Wärmedämmschicht ist ein Kühlluftkanal 8 gebildet, der strömungstechnisch in Verbindung steht mit einem nicht dargestellten Kühlluftgebläse.

Das Leuchtmittel 4 besteht aus einem pyramidenartig geformten Leuchtengehäuse 9 (siehe auch Figur 1), das z.B. als Lichtleitendes Reflektorelement für das Leuchtmittel ausgebildet sein kann und das in einer Unterbrechung der Wärmedämmschicht 6 eingesetzt ist und dessen Hohlraum garraumseitig mit einer Glasscheibe 10 in einer Leuchtenöffnung abgedeckt ist. Bei allen Ausführungsbeispielen ist am verengten Ende des Leuchtengehäuses 9 eine Leuchtquelle 11 in Form einer Glühlampe, einer Leuchtdiode oder dergleichen eingesetzt. Im Leuchtengehäuse 9 ist zwischen der Leuchtquelle 11 bzw. zwischen einem transparenten Zwischenboden 12 (Figur 3 bis 5) eine durch Punktierung verdeutlichte Schüttung 13 aus einem transparenten bzw. transluzenten Wärmeisoliermaterial wie Silikat-Aerogel eingebracht, wodurch einerseits eine Wärmedämmung gegenüber der vom Behandlungsraum 2 herkommenden Hitze erhalten wird und anderseits das von der Leuchtquelle 11 ausgehende Licht weitgehend ungedämmt und z. B. mit Streuwirkung dem Behandlungsraum 2 zum Zwecke dessen Ausleuchtung zugeführt wird.

Bei allen Ausführungsbeispielen ragt das verengte Ende des Leuchtengehäuses 9 und damit die Leuchtquelle 11 in den Kühlluftkanal 8 hinein und steht damit in unmittelbarer Verbindung zumindest mit dem Kühlmedium in Form der im Kühlluftkanal 8 in Richtung einer Ausströmöffnung in dem Ofengehäuse strömenden Kühlluftströmung, dargestellt durch Strömungspfeile 14.

Während in Figur 2 lediglich die Leuchtquelle 11 des Leuchtmittels bzw. ihr Träger 15 (Figur 2) der Kühlluftströmung wärmeabführend ausgesetzt ist besitzt bei den Ausführungsbeispielen gemäß Figur 3 und Figur 5 das Leuchtengehäuse 9 Strömungsöffnungen 16, durch die die Kühlluft im Kühlluftkanal 8 in Kontakt mit der Leuchtquelle 11 hindurchströmen kann.

Beim Ausführungsbeispiel gemäß Figur 4 und 5 ist als Wesentliches, wärmeleitend abführendes Kühlmedium ein Kühlkörper in Gestalt der außen liegenden und kühlen Wandung 7 des Ofengehäuses vorgesehen. Hierfür ist an der Wandung 7 ein den Abstand zwischen Wandung 7 und Leuchtquelle 11 bzw. deren Träger 15 überbrückendes, U-förmiges Verbindungselement 17 vorgesehen, das mit der Leuchtquelle 11 in unmittelbarer Verbindung steht. Auch dieses Verbindungselement 17 ist im Kühlluftkanal 8 platziert und kann Strömungsöffnungen 16 aufweisen für dessen Durchlüftung und Wärmeabführung, zusätzlich zur Kühlluftströmung durch die Strömungsöffnungen 16 im Leuchtengehäuse 9 gemäß Figur 5 hindurch, wie durch Strömungsfeile 14 verdeutlicht.

## Patentansprüche

1. Backofen aufweisend ein Ofengehäuse, eine Ofenmuffel (1) sowie eine Beleuchtungseinrichtung für einen durch die Ofenmuffel (1) gebildeten Behandlungsraum (2) des Backofens mit mindestens einer außerhalb des Behandlungsraumes (2) angeordneten, jedoch lichtemittierend dem Behandlungsraum (2) zugeordneten, thermisch hochbelasteten Leuchtquelle (11), wobei die Leuchtquelle (11) und/oder deren Träger (9, 15) in unmittelbarer Verbindung mit einem wärmeabführenden und gut wärmeleitenden Kühlkörper (7) steht,
**dadurch gekennzeichnet, dass**
der Kühlkörper (7) durch eine die den Behandlungsraum (2) umgebende Ofenmuffel (1) mit Abstand überziehende metallische Wandung des Ofengehäuses gebildet ist, und der Kühlkörper (7) ein metallisches, den Abstand zwischen Kühlkörper (7) und Leuchtquelle (11) überbrückendes Verbindungselement (17) aufweist, das mit dem Träger (9, 15) der Leuchtquelle (11) verbunden ist oder selbst Träger der Leuchtquelle (11) ist.

2. Backofen nach Anspruch 1, **dadurch gekennzeichnet, dass** ein Kühlmedium vorgesehen ist, dass als eine die Ofenmuffel (1) in einem Kühlluftkanal (8) umströmende Kühlluftströmung dient.

3. Backofen nach einem der vorhergehenden Ansprüche, **dadurch gekennzeichnet, dass** die Leuchtquelle (11) in einem Leuchtengehäuse (9) platziert ist, bzw. ein Reflektorelement aufweist, das zumindest teilweise in einen die Ofenmuffel (1) umziehenden Kühlluftkanal (8) ragt.

4. Backofen nach Anspruch 3, **dadurch gekennzeichnet, dass** das Leuchtengehäuse und/oder das Verbindungselement (17) im Bereich des Kühlluftkanals (8) mit Strömungsöffnungen (16) versehen ist.

5. Backofen nach einem der Ansprüche 3 und 4, **dadurch gekennzeichnet, dass** das Leuchtengehäuse (9) zwischen der Leuchtquelle (11) und der dem Behandlungsraum (2) zugewandten Leuchtenöffnung ein transparentes oder transluzentes Wärmeisoliermaterial z. B. aus Kieselsäure, vorzugsweise eine Schüttung aus Silikat-Aerogel (13) besitzt.

## Claims

1. Baking oven having an oven housing, an oven muffle (1) as well as an illumination device for a treatment chamber (2) of the baking oven formed by the oven muffle (1) with at least one light source (11) which is arranged outside the treatment chamber (2), yet assigned to the treatment chamber (2) and emitting light, and which is subject to high levels of heat, wherein the light source (11) and/or the support (9, 15) thereof has a direct connection with a heat-dissipating heat sink (7) which conducts heat well,
**characterised in that**
the heat sink (7) is formed by a metal wall of the oven housing covering the oven muffle (1) surrounding the treatment chamber (2) at a distance, and
the heat sink (7) has a metal connecting element (17) bridging the gap between heat sink (7) and light source (11), which is connected to the support (9, 15) of the light source (11) or which itself is a support of the light source (11).

2. Baking oven according to claim 1, **characterised in that** a cooling medium is provided, which acts as a cooling air flow flowing around the oven muffle (1) in a cooling air channel (8).

3. Baking oven according to one of the preceding claims, **characterised in that** the light source (11) is placed in a light housing (9), or has a reflector element, which protrudes at least partially into a cooling air channel (8) covering the oven muffle (1).

4. Baking oven according to claim 3, **characterised in that** the light housing and/or the connecting element (17) is/are provided with flow apertures (16) in the region of the cooling air channel (8).

5. Baking oven according to one of claims 3 and 4, **characterised in that** the light housing (9) possesses a transparent or translucent thermal insulation material, e.g. made of silicic acid, preferably a silica aerogel (13) filling, between the light source (11) and the light aperture facing the treatment chamber (2).

## Revendications

1. Four de cuisson comprenant une enveloppe de four, un moufle de four (1) et un dispositif d'éclairage pour un espace de traitement (2) du four formé par le moufle (1) comprenant au moins une source d'éclairage (11) à forte charge thermique située à l'extérieur de l'espace de traitement (2), mais associée à l'espace de traitement (2) de manière à émettre de la lumière, la source d'éclairage (11) et/ou son support (9, 15) étant directement reliés à un dissipateur thermique (7) ayant une bonne propriété de conduction de chaleur et évacuant la chaleur,
**caractérisé en ce que** le dissipateur thermique (7) est formé par une paroi métallique de l'enveloppe de four revêtant, avec un espacement, le moufle de four (1) entourant l'espace de traitement (2) et le dissipateur thermique (7) comporte un élément de liaison métallique (17) comblant l'espacement entre le dissipateur thermique (7) et la source d'éclairage (11) et qui est relié au support (9, 15) de la source d'éclairage (11) ou est lui-même le support de la source d'éclairage (11).

2. Four de cuisson selon la revendication 1, **caractérisé en ce qu'**il est prévu un fluide de refroidissement qui fait fonction de flux d'air de refroidissement circulant autour du moufle de four (1) dans un canal d'air de refroidissement (8).

3. Four de cuisson selon l'une des revendications précédentes, **caractérisé en ce que** la source d'éclairage (11) est placée dans un logement pour éclairage (9) resp. comprend un élément réflecteur qui fait saillie, au moins partiellement, dans un canal d'air de refroidissement (8) faisant le tour du moufle de four (1).

4. Four de cuisson selon la revendication 3, **caractérisé en ce que** le logement pour éclairage et/ou l'élément de liaison (17) sont pourvus d'ouvertures d'écoulement (16) dans la zone du canal d'air de refroidissement (8).

5. Four de cuisson selon l'une des revendications 3 et 4, **caractérisé en ce que** le logement pour éclairage (9) comprend un matériau calorifuge transparent ou translucide, par exemple en acide silicique, de préférence un remplissage en aérogel de silicate (13), entre la source d'éclairage (11) et l'ouverture d'éclairage tournée vers l'espace de traitement (2).
